# EUROPÄISCHE PATENTSCHRIFT

(11) **EP 2 714 344 B1**
(45) Veröffentlichungstag und Bekanntmachung des Hinweises auf die Patenterteilung: **12.10.2016**
(21) Anmeldenummer: 12726600.5
(22) Anmeldetag: 22.05.2012
(51) Int. Cl.: B65D 1/20

(54) **SCHNEIDEVORRICHTUNG FÜR FUßBODENBELÄGE, DACHSCHINDELN ODER DERGLEICHEN AUS KUNSTSTOFF, GUMMI ODER EINEM ANDEREN ZÄHEN ODER ELASTISCHEN WERKSTOFF**
CUTTING DEVICE FOR FLOOR TILES MADE OF PLASTIC, RUBBER OR ANOTHER FLEXIBLE MATERIAL
DISPOSITIF DE COUPE POUR DES PLAQUES DE REVÊTEMENT DE SOL STRATIFIÉES,FABRIQUÉS EN MATÉRIAU PLASTIQUE, EN CAOUTCHOUC OU D'UN MATÉRIAU ÉLASTOMÈRE

(30) Priorität: 27.05.2011 DE 102011050665
(43) Veröffentlichungstag der Anmeldung: 09.04.2014
(73) Patentinhaber: Wolfcraft GmbH, 56746 Kempenich (DE)
(72) Erfinder: EBERT, Winfried, 56745 Weibern (DE)
(74) Vertreter: Grundmann, Dirk
(86) Internationale Anmeldenummer: PCT/EP2012/059436
(87) Internationale Veröffentlichungsnummer: WO 2012/163721

(56) Entgegenhaltungen:
- DE-A1-102009 043 992
- DE-U1-202008 015 612
- GB-A- 693 702
- GB-A- 2 200 070
- US-A- 2 643 720
- US-A- 2 789 642

## Beschreibung

Die Erfindung betrifft eine Schneidevorrichtung mit einem an einem Gestell schwenkbar befestigten Schneidmesser, dessen Schneidkante beim Schnitt in einen Eintauchschlitz zwischen zwei Tragholmen mit einem beidseitigen Spaltabstand zwischen Schneidmesserbreitseite und Tragholmkante eintaucht, um aus einem auf den Tragholmen aufliegenden plattenförmigen Werkstück einen Materialstreifen herauszudrücken.

Eine derartige Schneidevorrichtung wird von der DE 10 2009 003 490 A1 beschrieben. Die Schneidevorrichtung besitzt ein Gestell, welches aus zwei parallel zueinander verlaufenden Tragholmen besteht, die an ihren beiden Enden mit Füßen verbunden sind. Zwischen den beiden Tragholmen erstreckt sich ein Eintauchschlitz. Ein zwischen den beiden Tragholmen schwenkbar gelagertes Schneidmesser, dessen Schneidkante Zähne aufweist, kann in den Eintauchschlitz eintauchen. Dabei verbleibt zwischen den Breitseiten des Schneidmessers und den Schlitzwänden des Eintauchschlitzes ein Spaltabstand. Auch ein frei etwas außermittig in den Schlitz eintauchendes Schneidmesser zentriert sich unter Schnittbelastung zur Folge einer Deformation des Werkstücks in den Schlitz, so dass der Spaltabstand auf beiden Seiten des Schneidmessers in etwa gleich ist.

Schneidgeräte der vorbezeichneten Art sind ferner bekannt aus der FR 575749, der FR 612747 A, der FR 847014 A, der DE 20 2008 015 621 U1, GB 2200070 A, DE 10 2009 043 992 A1, US 2,789,642, GB 693702 und US 2,643,720.

Das eingangs genannte Schneidgerät ist für das Zerteilen von Laminatfußbodenplatten vorgesehen. Bei auf dem Markt befindlichen Schneidevorrichtungen für Laminatfußbodenplatten beträgt der Spaltabstand zwischen der Schneidmesserbreitseite und der Tragholmkante etwa 2mm bis 2,5mm. Ein derart großer Spalt ist erforderlich, um die Kräfte, die beim Herausdrücken eines Materialstreifens aus der Laminatfußbodenplatte in den Eintauchschlitz entstehen, gering zu halten. Auf dem Markt sind ferner Schneidegeräte zum Schneiden vom Laminatplatten bekannt, bei denen der Spaltabstand geringer als 2 mm ist und die einen unhandlich langen Griff am Schneidmesser aufweisen.

Der Erfindung liegt die Aufgabe zugrunde, die Schneidevorrichtung dahingehend weiterzubilden, dass auf ihr Fußbodenbeläge oder andere Platten aus Kunststoff, Gummi oder einem anderen zähen oder elastischen Werkstoff mit ausreichend hoher Schnittqualität geschnitten werden können.

Gelöst wird die Aufgabe durch die im Anspruch 1 angegebene Erfindung. Die Unteransprüche stellen vorteilhafte Weiterbildungen dar.

Die Breitseite des Schneidmessers ist mit einer Antihaftbeschichtung versehen. Eine universelle Verwendbarkeit der Schneidevorrichtung ist dann gegeben, wenn der Spaltabstand etwa 0,7 mm beträgt. Dieser Wert ist toleranzbehaftet, wobei die Toleranzen relativ unkritisch sind. Es ist von besonderem Vorteil, wenn die Schneidkante mit einer Verzahnung versehen ist. Der Abstand der Zahnfirste liegt dabei in der Größenordnung der Materialstärke der zu schneidenden Beläge, also zwischen 1mm und 5mm. Bevorzugt ist der Abstand der Zahnfirste jedoch größer als 2mm. Die Zähne besitzen Zahnfirste, die sich parallel zur Drehachse des Schneidmessers erstrecken, also senkrecht zur Flächennormalen der Breitseitenflächen verlaufen. Die Zahnfirste erstrecken sich vorzugsweise über die gesamte Materialstärke des Schneidmessers und bilden somit eine stumpfe Schneidkante. Die Zahnfirste können aber auch so geschliffen sein, dass sie schräg mit abwechselnder Schrägenrichtung verlaufen, so dass sie verstärkt am Rand des Schnittstreifens in die Oberfläche des Werkstücks eintreten. Beim Schnitt graben sich diese Zähne in die Oberfläche des zu schneidenden Werkstücks ein, um den Materialstreifen aus der Werkstückplatte herauszudrücken. Dabei ist es von Bedeutung, wenn sich das Werkstück auf beiden Tragholmen abstützt. Wenn mit der Schneidevorrichtung dünne Materialplatten geschnitten werden sollen ist es von Vorteil, wenn die Schneidkante reduzierte Horizontalkräfte in die Materialplatte überträgt. Um derartige Horizontalkräfte, die, sofern sich das Werkstück an einem Anschlag abstützt, zu einem wellenförmigen Verwerfen des Werkstücks führen können, werden bevorzugt dadurch eliminiert, dass das Schneidmesser derart am Gestell schwenkbar gelagert ist, dass die Zähne im Wesentlichen in einer Richtung quer zur Tragebene der Tragholme in den Eintauchschlitz eintauchen. Hierzu ist bevorzugt eine Steuerung des Schneidmessers vorgesehen, die bewirkt, dass sich die Schwenkachse des Schneidmessers im Zuge des Schnitts in Horizontalrichtung verlagert. Bevorzugt durchgreift dabei ein ortsfest dem Tragholm zugeordneter Steuerstift einen entlang einer Spiralkurve verlaufenden Bogenschlitz im Schneidmesser. In einer bevorzugten Ausgestaltung der Erfindung ist vorgesehen, dass die Schlitzwände des Eintauchschlitzes von einer Stirnfläche einer Leiste ausgebildet sind, wobei jeweils eine Leiste an einer Profilrippe eines Tragholms befestigt ist. Es ist ferner vorgesehen, dass die Breitseiten der Klinge und die Leisten mit einer Antihaftbeschichtung versehen sind. Insbesondere die Schlitzwände sind mit einer Haftbeschichtung versehen. Bei der Haftbeschichtung kann es sich um eine Silikonbeschichtung oder um eine PTFE (Teflonbeschichtung) handeln. Die Beschichtung kann als Lack aufgetragen werden. Es handelt sich um eine Beschichtung, wie sie grundsätzlich beispielsweise von Backformen vorbekannt ist. Mit einer derart ausgebildeten Vorrichtung lassen sich auch klebstoffbeschichtete Fliesen schneiden. Zufolge der Antihaftbeschichtung der Klinge und der Leisten ist dort ein Anhaften des Klebstoffs vermindert. Auch die Verzahnung des Schneidmessers kann mit einer Antihaftbeschichtung versehen sein. Insbesondere bei sehr schmalen Schlitzweiten wird eine ungewollte Verklebung zwischen Schlitzwand und Schneidmesserbreitseite bzw. Schneidmesserverzahnung verhindert. Die Vorrichtung ist auch zum Zerteilen von Schieferplatten geeignet.

Ein Ausführungsbeispiel der Erfindung wird nachfolgend anhand beigefügter Zeichnungen erläutert. Es zeigen:
- Fig. 1: in einer perspektivischen Darstellung eine Schneidevorrichtung beim Schnitt durch eine 5mm starke Vinyl-Fußbodenplatte;
- Fig. 2: einen Schnitt gemäß der Linie II - II in Figur 1;
- Fig. 3: den vergrößerten Ausschnitt III aus Fig. 2;
- Fig. 4: einen Schnitt gemäß der Linie IV - IV in Fig. 2;
- Fig. 5: einen Längsschlitz im Bereich der Anlenkstelle des Schneidmessers mit hochgeschwenktem Schneidmesser und
- Fig. 6: den Schnitt gemäß Figur 5 mit herabgesenktem Schneidmesser.

Die in den Figuren dargestellte Schneidevorrichtung entspricht im Wesentlichen derjenigen, die in der DE 10 2009 003 490 A1 beschrieben ist, weshalb hinsichtlich der besonderen Ausgestaltung des Gestells, des Schneidmessers und insbesondere dessen Lagerung an den beiden Tragholmen auf diese Druckschrift verwiesen wird. Der Offenbarungsgehalt der DE 10 2009 003 490 A1 wird deshalb vollinhaltlich mit in diese Anmeldung einbezogen.

Die Zeichnungen zeigen ein Gestell 1, welches zwei Füße 3 besitzt, die jeweils am Ende zweier parallel zueinander verlaufender Tragholme 2 angeordnet sind und die Tragholme 2 auf Abstand zueinander halten. Der Abstand der beiden Tragholme 2 definiert einen Eintauchschlitz 6.

An einem Ende der beiden Tragholme 2 ist um eine Anlenkstelle 15 ein Schneidmesser 10, welches aus einer Stahlklinge besteht, schwenkbar angelenkt.

Das Schneidmesser 10 besitzt eine auf einem Bogen verlaufende Schneidkante 12, die mit einer Vielzahl von Zähnen 13 versehen ist. Die Zähne 13 besitzen Zahnfirste, die parallel zur Flächennormalen der Breitseitenflächen 11 des Schneidmessers 10 verlaufen und sich über die gesamte Materialstärke des Schneidmessers 10 erstrecken.

Die Materialstärke des Schneidmessers 10 ist größer als der halbe Abstand zwischen den beiden Schlitzwänden 4, die die Breite des Eintauchschlitzes 6 definieren. Beim Ausführungsbeispiel werden die Schlitzwände 4 von Leisten 5 ausgebildet, die auf schwalbenschwanzförmig profilierten Profilrippen 7 der aus Aluminium bestehenden Tragholme 2 aufgesteckt sind.

Die Figur 3 zeigt, dass die Leisten 5 Kanten 4' ausbilden. Es handelt sich dabei um Tragholmkanten 4', an denen sich das zu schneidende Werkstück 9 abstützen kann. Aus der Figur 3 ist ferner zu erkennen, dass jede der beiden Breitseiten 11 des in den Eintauchschlitz 6 eingetauchten Schneidmessers 10 einen Spaltabstand zur Tragholmkante 4' besitzt. Da die Schlitzwände 4 parallel zueinander verlaufen, haben die Schlitzwände 4 denselben Spaltabstand zur Breitseite 11 des Schneidmessers 10, den auch die Tragholmkante 4' besitzt.

Aus den Zeichnungen ist ferner zu entnehmen, dass auf den Tragholmen 2 ein drehbarer Anschlag 8 angeordnet ist. Dieser Anschlag 8 ist im Wesentlichen eine Justierhilfe. Wegen der Verzahnung der Schneidkante 12, deren Zähne 13 beim Schnitt in das Werkstück 9 eintauchen, wird das Werkstück 9 beim Schnitt kaum über die Tragholme 2 verschoben. Das Gelenk 15 ist so ausgebildet, wie es in der DE 10 2009 043 992 A1 beschrieben ist. Dann ist eine Verlagerung des Werkstücks 9 beim Schnitt gänzlich verhindert. Die DE 10 2009 043 992 A1 wird deshalb hinsichtlich der Ausgestaltung des Schwenklagers 15 vollinhaltlich mit in diese Anmeldung einbezogen. Die wesentlichen Elemente des Gelenks 15 sind in den Figuren 5 und 6 dargestellt. Die Schwenkachse 17 (um die das Schneidmesser 10 verschwenken kann) ist zwar fest am Schneidmesser 10 befestigt, aber in einem Horizontalschlitz 18 des Tragholms 2 verlagerbar. Ein Steuerzapfen 19, der fest am Gestell 1 bzw. an den Tragholmen 2 befestigt ist, durchgreift einen Bogenschlitz 16 des Schneidmessers 10. Der Bogenschlitz 16 verläuft bezogen auf den die Schwenkachse ausbildenden Zapfen 17 auf einer Spiralkurve. In der in Figur 5 dargestellten Betriebsstellung, in der das Schneidmesser hochgeschwenkt ist, hat der Zapfen 17 den geringsten Abstand zum Steuerzapfen 19. Wird das Schneidmesser 10 geschwenkt, so durchläuft der Steuerzapfen 19 den Bogenschlitz 16, wobei sich der Abstand zwischen Schwenkachse 17 und dem Steuerzapfen 19 vergrößert. Dies hat zur Folge, dass die Schwenkachse 17 während des Schnitts in dem Horizontalschlitz 18, also in Erstreckungsrichtung der Tragholme 2, wandert. Für den Schnitt hat das die Folge, dass der in der Figur 4 mit der Bezugsziffer 13 bezeichnete Zahn sich beim Schnitt im Wesentlichen nur nach unten, also in einer Richtung quer zur Erstreckungsrichtung des Tragholms 2 verlagert. Auf das Werkstück 9 werden somit keine in Horizontalrichtung gerichteten Kräfte ausgeübt. Auch dünnwandige Werkstücke 9 können so geschnitten werden, ohne dass sie Wellen werfen.

## Patentansprüche

1. Schneidevorrichtung mit einem an einem Gestell (1) schwenkbar befestigten Schneidmesser (10), dessen Schneidkante (12) beim Schnitt in einen Eintauchschlitz (6) zwischen zwei Tragholmen (2) eintaucht, um aus einem auf den Tragholmen (2) aufliegenden plattenförmigen Werkstück (9) einen Materialstreifen (9') herauszudrücken, wobei die Weite des Eintauchschlitzes (6) so auf die Materialstärke des Schneidmessers abgestimmt ist, dass bei mittig im Eintauchschlitz (6) liegendem Schneidmesser (10) zwischen jeder der beiden Tragholmkanten (4') bzw. Schlitzwänden (4) und den ihnen gegenüberliegenden Breitseiten (11) des Schneidmessers (10) zumindest im Bereich der Schneidkante (12) ein Spaltabstand bleibt, **dadurch gekennzeichnet, dass** zum Schneiden von 1mm bis 5mm starken Platten, insbesondere Fußbodenbelägen oder Dachschindeln aus Kunststoff, Gummi oder einem anderen zähen oder elastischen Werkstoff der Spaltabstand (11, 4') maximal 0,7 mm beträgt und die Breitseite des Schneidmessers (13) mit einer Antihaftbeschichtung versehen ist.

2. Schneidevorrichtung nach Anspruch 1, **dadurch gekennzeichnet, dass** die Schneidkante (12) mit Zähnen (13) versehen ist.

3. Schneidevorrichtung nach Anspruch 2, **dadurch gekennzeichnet, dass** die Zähne (13) parallel zur Schwenkachse verlaufende und sich im Wesentlichen über die gesamte Materialstärke des Schneidmessers (10) erstreckende Zahnfirste aufweisen.

4. Schneidevorrichtung nach einem der vorangehenden Ansprüche, **dadurch gekennzeichnet, dass** das Schneidmesser (10) derart am Gestell (1) schwenkbar gelagert ist, dass die Zähne im Wesentlichen in einer Richtung quer zur Tragebene der Tragholme (2) in den Eintauchschlitz (6) eintauchen.

5. Schneidevorrichtung nach einem der vorangehenden Ansprüche, **gekennzeichnet durch** eine Steuerung, insbesondere eine Schlitz-Zapfen-Steuerung (16,19) des Schneidmessers (10), die so ausgebildet ist, dass sich die Schwenkachse (17), um die das Schneidmesser (10) schwenkt, beim Schnitt in Erstreckungsrichtung der Tragholme (2) verlagert.

6. Schneidevorrichtung nach Anspruch 5, **dadurch gekennzeichnet, dass** die Steuerung einen auf einer Spiralkurve um die Schwenkachse (17) verlaufenden Steuerschlitz (16) aufweist, in den ein ortsfest am Tragholm (2) angeordneter Steuerzapfen (19) eingreift.

7. Schneidevorrichtung nach einem der vorangehenden Ansprüche, **dadurch gekennzeichnet, dass** die Tragholmkante (4') von einer von einer Profilrippe (7) getragenen Leiste (5) ausgebildet ist.

8. Schneidevorrichtung nach einem der vorangehenden Ansprüche, **gekennzeichnet durch** sich an die jeweilige Tragholmkante (4') anschließende parallel zueinander verlaufende Schlitzwände (4).

9. Schneidvorrichtung nach einem der vorangehenden Ansprüche, **dadurch gekennzeichnet, dass** die Schlitzwand (4) ausbildende Leisten (5) mit einer Antihaftbeschichtung versehen sind.

## Claims

1. Cutting device comprising a cutting blade (10) which is pivotally fastened to a frame (1) and the cutting edge (12) of which descends into an entry slot (6) between two supporting struts (2) during the cutting process in order to press out a strip of material (9') from a panel-shaped workpiece (9) which rests on the supporting struts (2), the width of the entry slot (6) being adjusted to the material thickness of the cutting blade in such a way that when the cutting blade (10) is positioned in the centre of the entry slot (6), a gap remains between each of the two supporting strut edges (4') or slot walls (4) and the broad sides (11) of the cutting blade (10) opposite them, at least in the region of the cutting edge (12), **characterised in that** in order to cut panels that are 1 mm to 5 mm thick, in particular floor coverings or roof shingles made of plastics material, rubber or another tough or resilient material, the gap (11, 4') is at most 0.7 mm and the broad side of the cutting blade (13) is provided with a non-stick coating.

2. Cutting device according to claim 1, **characterised in that** the cutting edge (12) is provided with teeth (13).

3. Cutting device according to claim 2, **characterised in that** the teeth (13) have tooth ridges that extend in parallel with the pivot axis and extend substantially over the entire material thickness of the cutting blade (10).

4. Cutting device according to any of the preceding claims, **characterised in that** the cutting blade (10) is pivotally mounted on the frame (1) in such a way that the teeth enter the entry slot (6) substantially in a direction that is transverse to the supporting strut (2).

5. Cutting device according to any of the preceding claims, **characterised by** a control mechanism, in particular a slot-and-pin control mechanism (16, 19) of the cutting blade (10), which is designed such that the pivot axis (17) about which the cutting blade (10) pivots moves when a cut is made in the extension direction of the supporting struts (2).

6. Cutting device according to claim 5, **characterised in that** the control mechanism has a control slot (16) that extends in a spiral curve around the pivot axis (17) and into which a control pin (19) arranged in a stationary manner on the supporting strut (2) engages.

7. Cutting device according to any of the preceding claims, **characterised in that** the supporting strut edge (4') is formed by a rail (5) supported by a profiled rib (7).

8. Cutting device according to any of the preceding claims, **characterised by** slot walls (4) that extend in parallel with one another and are adjacent to the respective supporting strut edges (4').

9. Cutting device according to any of the preceding claims, **characterised in that** rails (5) forming the slot wall (4) are provided with a non-stick coating.

## Revendications

1. Dispositif de coupe, comprenant une lame de coupe (10) fixée de manière pivotante à un châssis (1) et dont l'arête de coupe (12) pénètre, lors de la coupe, dans une fente (6) entre deux barres de support (2) pour repousser une bande de matériau (9') d'une pièce à couper en forme de plaque (9) reposant sur les barres de support (2), dans lequel la largeur de la fente (6) est adaptée à l'épaisseur de la lame de coupe de manière à ce que, lorsque la lame de coupe (10) est positionnée au milieu de la fente (6), il reste un jeu de fente entre chacun des deux bords (4') des barres de support (4), respectivement les parois de la fente (4), et les côtés larges (11) de la lame de coupe (10) qui leur font face au moins dans la zone de l'arête de coupe (12), **caractérisé en ce que** pour la coupe de plaques qui ont une épaisseur de 1 mm à 5 mm, en particulier des plaques de revêtement de sol ou de bardeaux en matériau plastique, caoutchouc ou un autre matériau dur ou élastique, le jeu de fente (11, 4') est au maximum de 0,7 mm et le côté large de la lame de coupe (13) est pourvu d'un revêtement antiadhésif.

2. Dispositif de coupe selon la revendication 1, **caractérisé en ce que** l'arête de coupe (12) est pourvue de dents (13).

3. Dispositif de coupe selon la revendication 2, **caractérisé en ce que** les dents (13) présentent des crêtes de dents s'étendant parallèlement à l'axe de pivotement sur sensiblement toute l'épaisseur de la lame de coupe (10).

4. Dispositif de coupe selon l'une des revendications précédentes, **caractérisé en ce que** la lame de coupe (10) est montée pivotante au châssis (1) de façon à ce que les dents pénètrent dans la fente (6) de manière sensiblement transversale au plan de support des barres de support (2).

5. Dispositif de coupe selon l'une des revendications précédentes, **caractérisé par** un guidage, en particulier un guidage à fente et tenon (16, 19) de la lame de coupe (10), laquelle est conçue de manière à ce que l'axe de pivotement (17), autour duquel la lame de coupe (10) pivote, se décale lors de la coupe dans la direction d'extension des barres de support (2).

6. Dispositif de coupe selon la revendication 5, **caractérisé en ce que** le guidage présente une fente de guidage (16) s'étendant suivant une courbe spiralaire autour de l'axe de pivotement (17) dans laquelle pénètre un tenon de guidage (19) agencé fixement à la barre de support (2).

7. Dispositif de coupe selon l'une des revendications précédentes, **caractérisé en ce que** le bord (4') de la barre de support est formé par une baguette (5) portée par une nervure profilée (7).

8. Dispositif de coupe selon l'une des revendications précédentes, **caractérisé par** des parois de fente (4) se raccordant au bord (4') de barre de support respectif et s'étendant parallèlement entre elles.

9. Dispositif de coupe selon l'une des revendications précédentes, **caractérisé en ce que** les baguettes (5) formant paroi de fente (4) sont pourvues s'un revêtement antiadhésif.
